# EUROPÄISCHE PATENTSCHRIFT

(11) **EP 1 517 197 B1**
(45) Veröffentlichungstag und Bekanntmachung des Hinweises auf die Patenterteilung: **18.04.2007**
(21) Anmeldenummer: 03405689.5
(22) Anmeldetag: 22.09.2003
(51) Int. Cl.: G04B 15/08

(54) **Hemmung für Uhr**
Escapement for a watch
Echappement pour une montre

(43) Veröffentlichungstag der Anmeldung: 23.03.2005
(73) Patentinhaber: Gerber, Paul, 8047 Zürich (CH)
(72) Erfinder: Gerber, Paul, 8047 Zürich (CH)
(74) Vertreter: GLN

(56) Entgegenhaltungen:
- EP-A- 0 018 796
- EP-A- 1 045 297
- CH-A- 274 902
- US-A- 46 652

## Beschreibung

Die vorliegende Erfindung befasst sich mit dem Bereich der Uhrmacherei, insbesondere mit einem unter dem Namen Hemmung bekannten Uhrenmechanismus.

Die Hemmung hat zum Ziel, die Schwingungen der Unruh (bzw. des Pendels) einer Uhr zu unterhalten und zu zählen, wobei sie die eingangs vom Federhaus über das Räderwerk abgegebene Energie erhält und periodisch Teilmengen dieser Antriebsenergie freisetzt, um dem Regulierorgan die ihm durch Reibungsverluste entgangene Energie zurückzuerstatten. Die Hemmung ist ein Verteilungsorgan. Die verschiedenen Hemmungsmechanismen wurden in zahlreichen Schriften behandelt, wobei auf das Werk "Theorie de I'horlogerie* von Reymondin et al, Fédération des Ecoles Techniques, 1998, ISBN 2-940025-1-X, Seiten 99 bis 128 verwiesen werden kann.

Die heute am meisten verwendete Hemmung ist die Schweizer Ankerhemmung. Obwohl diese hier nicht näher beschrieben wird, soll zusammenfassend festgehalten werden, dass ein solches System hauptsächlich aus einem Hemmungsrad, einem Anker und einer direkt mit der Unruh verbundenen Rolle besteht, und dass ein Zyklus einer solchen Hemmung die vier wesentlichen Funktionsphasen Ruhewinkel, Auslösung, Impuls und Sicherung umfasst.

Ein anderer, unter dem Namen Duplex bekannter Hemmungstyp war Gegenstand einer in dem am 30. April 1890 auf den Namen von L. Marckwald angemeldeten Schweizer Patent Nr. 2209 - 64 beschriebenen Weiterentwicklung. Wie bei der Schweizer Ankerhemmung, handelt es sich dabei um eine Hemmung mit frei beweglichem Anker, wobei Anker und Hemmungsrad während der Ruhephase nicht in Berührung mit der Rolle kommen, d.h. um eine frei schwingende Unruh.

In der oben erwähnten Duplex-Hemmung enthält der Anker eine Ein- und eine Ausgangspalette sowie einen Impulsfinger. Das Hemmungsrad weist zwei verschieden grosse, unmittelbar übereinanderliegende Verzahnungen auf. Die Ankerpaletten umspannen einen geringfügig grösseren Winkel als der Teilungswinkel des Hemmungsrades.

Die Paletten und der Impulsfinger arbeiten jeweils mit der grossen resp. der kleinen Verzahnung zusammen. Der Hauptanteil des Antriebsimpulses wird durch die Einwirkung der kleinen Verzahnung auf den Impulsfinger geleistet. Alle anderen Funktionen werden durch das Zusammenspiel zwischen Paletten und grosser Verzahnung erfüllt. Nach der Auslösungsphase erhält indessen die zu diesem Zeitpunkt im Eingriff befindliche Palette einen leichten Impuls von der grossen Verzahnung. Somit erhält die Unruh während einer vollen Schwingung im Verlauf der ersten Halbschwingung einen teils von der einen und dann von der anderen Verzahnung abgegebenen Doppelimpuls, resp. im Verlauf der zweiten Halbschwingung einen Impuls schwacher Intensität, der ausschließlich durch die grosse Verzahnung verursacht wird.

In dieser Lösung ist die Impulsverteilung, wie in der sehr klassischen Schweizer Ankerhemmung, nicht symmetrisch zur sogenannten Zentrumslinie über Anker- und Unruhdrehpunkt, wodurch dieses System einen Isochronismus-Fehler aufweist. Zudem erfolgt ein starker Eingriff der Ankerpaletten in die Zähne der grossen Hemmungsradverzahnung, wodurch insbesondere während der Auslösung hohe Reibungsverluste und eine relative Ungenauigkeit verursacht werden.

Gleichfalls offenbart das Dokument US 46,652 eine Hemmung gemäß dem Obergriff des Anspruchs 1.

Das Ziel der vorliegenden Erfindung ist die Beschreibung bzw. Darstellung eines Lösungsvorschlags für eine Hemmung mit verlorener Halbschwingung, ohne die oben aufgeführten Nachteile.

Im Näheren betrifft die Erfindung eine Hemmung für ein Uhrwerk gemäß den Ansprüchen.

Weitere Eigenschaften gehen aus der folgenden Beschreibung hervor, die unter Bezugnahme auf die beigefügte Zeichnung erstellt wurde, in welcher:
- die Abbildungen 1 und 2 Ansichten der erfindungsgemässen Hemmung zu Beginn der Auslösung resp. zu Beginn des Impulses während der toten Halbschwingung, und
- die Abbildungen 3a und 3b vergrösserte Ansichten der Eingangs- resp. der Ausgangspalette sind.

Die vorliegende Erfindung findet bei mechanischen Uhren Anwendung. Die üblicherweise für das Funktionieren einer solchen Uhr notwendigen Elemente, die dem Fachmann gut bekannt sind, werden hier nicht beschrieben. Zur Erinnerung sei lediglich erwähnt, dass die Hemmung die Energie vom Antriebsorgan über das Räderwerk erhält und an das Regulierorgan, d.h. an die Unruh weiterverteilt.

In der Abbildung 1 sind ein Teil der Unruh 8 mit einer Achse 12, ein Anker 22 und ein Hemmungsrad 48 dargestellt. Auf die Unruhwelle 12 ist eine Doppelrolle 10 aufgepresst, die von einer kleinen Rolle 14 und einer grossen Rolle 16 gebildet wird, welche beide konzentrisch zur Unruhwelle 12 liegen. Die Rolle 14 ist mit einer Einkerbung 18, resp. die Rolle 16 mit einem Steuerstift 20 ausgestattet, welche radial mit der Achse 12 fluchten.

Der Anker 22 ist um die Achse 24 schwenkbar montiert und besteht aus einer Ankerstange 26, einem Eingangsarm 28 und einem Ausgangsarm 30, beide bei der Welle 24 zusammenlaufend. Die Arme 28 und 30 tragen je eine vorzugsweise aus Rubin bestehende Palette, bzw. eine Eingangspalette 32 resp. Ausgangspalette 34. Das freie Ende der Ankerstange 26 weist die Form einer mit zwei Hörnern 38, 40 und einem Sicherheitsstift 42 ausgestatteten Gabel 36 auf, die auf bekannte Weise mit der Doppelrolle 10 zusammenarbeitet.

Der Anker 22 ist erfindungsgemäss mit einem dritten, Impulsarm genannten, den beiden anderen Armen überlagerten Arm 44 ausgestattet, dessen eines Ende auf der Welle 24 befestigt ist und dessen anderes Ende eine Impulspalette 46 trägt. Der Impulsarm 44 ist, global gesehen, quer zu den Armen 28 und 30 angeordnet.
Das Hemmungsrad 48 ist mit einer Achse 50 verbunden und besteht aus einem grossen Rad 52 und einem fest mit diesem verbunden kleinen Rad 54 sowie aus einem Trieb 56. Diese beiden Räder sind spitzverzahnt, wie bei einer Englischen Ankerhemmung, und weisen je 15 Zähne auf. Der auf der Welle 50 angeordnete Hemmungstrieb 56 stellt die kinematische Verbindung zum nicht dargestellten Räderwerk her. Die beiden Räder 52 und 54 sind auf den Trieb 56 aufgenietet und teilungsgleich zueinander positioniert.

Schliesslich sind noch zwei Begrenzungsanschläge 58 und 60 vorhanden, die, wie ihr Name besagt, den Ausschlag des Ankers 22 beidseitig begrenzen. Diese können als in die Werkplatte eingepresste Stifte oder als direkt in die Werkplatte oder in die Ankerbrücke eingearbeitete Seitenwände umgesetzt sein.

Die beschriebene Hemmung ist vom Typ mit verlorener Halbschwingung. Dies bedeutet, dass die Unruh in einer ersten, sogenannten toten Halbschwingung den Anker so kippt, dass das grosse Rad 52 ohne Impuls vom Anschlag an der Eingangspalette 32 zum Anschlag an der Ausgangspalette 34 übergeht. In einer zweiten, sogenannten aktiven Halbschwingung bewirkt die Unruh das Loskommen des grossen Rades 52 von der Ausgangspalette 34, und das kleine Rad 54 verleiht der Palette 46 einen Impuls.
Es sollen nun die relativen Positionen und Dimensionen dieser verschiedenen Elemente einer näheren Betrachtung unterzogen werden. Zunächst sind die Achsen der Unruh 12 und des Ankers 24 fluchtend ausgerichtet und bilden eine sogenannte Zentrumslinie. Im abgebildeten Beispiel ist die Achse 50 des Hemmrads 48 an der Zentrumslinie ausgerichtet, es kann jedoch versetzt werden. In dieser zweiten Anordnung wird eine sogenannte Nebenhemmung verwendet, die den Vorteil aufweist, dass der Anker in Bezug zu seiner Achse ins Gleichgewicht gebracht wird

Die Wechselwirkung zwischen der Gabel 36 und der Doppelrolle 10 ist ähnlich wie bei der Schweizer Ankerhemmung. Der Steuerstift 20 arbeitet mit den Hörnern 38 und 40 zusammen und der Sicherheitsstift 42, der bei einem Stoss an der Rolle anschlägt, wechselt dank der Einkerbung 18 der kleinen Rolle 14 von deren einen Seite zur anderen.
Die Eingangspalette 32 und die Ausgangspalette 34 sind derart angeordnet, dass sie im Gleichtakt der Unruhschwingungen abwechslungsweise mit den Zähnen des grossen Hemmungsrades 52 zusammenarbeiten. Die Paletten 32 und 34 umfassen einen geringfügig grösseren Winkel als der über drei Radteilungen gemessene. Die Impulspalette 46 arbeitet mit den Zähnen des kleinen Hemmungsrades 54 zusammen.

Aus der Abbildung 3 geht hervor, dass die Aussenseite AC der Eingangspalette 32 eine Ruheebne AB und einen Auslösungsbogen BC aufweist. Wird eine Linie rechtwinklig zur Ruheebene AB durch den Punkt gezogen, an dem die Seitenfläche AC mit dem Rad 52 in Berührung kommt, so schneidet diese Linie die über die Ankerachse 22 und die Unruhachse 12 verlaufende Zentrumslinie derart, dass ein Zugmoment entsteht, das dahin wirkt, die Ankerstange 26 am Anschlag 58 abgestützt zu halten.

Der Bogen BC weist eine zur Bewegungsbahn der Palette konzentrische Krümmung und einen Zentrumswinkel von typisch zwölf Grad auf, der dem Impulswinkel α des Winkels entspricht, welcher in Abbildung 2 dargestellt ist, sodass der Rücklauf des Hemmungsrades auf den Beginn der Auslösung beschränkt ist. Zudem läuft die Eingangspalette erfindungsgemäss zu einer Auslösungsschnabel genannten Spitze am Punkt C aus. Die die Innenseite der Spitze der Palette 32 bildende Ebene CD ist zur Achse des Ankers 24 hin ausgerichtet und kommt somit nie mit den Zähnen des grossen Hemmungsrades 52 in Berührung.

Die Ausgangspalette 34 weist eine Ruheebene EF auf, gegen welche die Zähne des grossen Hemmungsrades 52 zur Abstützung kommen. Wird eine Linie rechtwinklig zur Ruheebene EF durch den Punkt gezogen, an dem die Seitenfläche AC mit dem Rad 52 in Berührung kommt, so schneidet diese Linie die über die Ankerachse 22 und die Achse 50 des Hemmungsrades 48 verlaufende Zentrumslinie derart, dass ein Zugmoment entsteht, das dahin wirkt, die Ankerstange 26 am Anschlag 60 abgestützt zu halten.

Die Palette 34 läuft zu einer deren Auslösungsschnabel bildenden Spitze am Punkt F aus. Die Ebene FG bildet mit der Ruheebene EF einen spitzen Winkel, sodass die Zähne des grossen Hemmungsrades 52 nie damit in Berührung kommen.

Die Impulspalette 46 weist eine Impulsebene Hl auf, an welcher die Zähne des kleinen Hemmungsrades 54 zur Abstützung kommen. Die Palette 46 läuft zu einer deren Impulsschnabel bildenden Spitze am Punkt I aus. Die Ebene IJ bildet mit der Impulsebene Hl einen spitzen Winkel, sodass die Zähne des kleinen Hemmungsrades 54 nie damit in Berührung kommen.

Zu Beginn der in der Abbildung 1 dargestellten Auslösung dreht die Doppelrolle 10 in der Richtung des Pfeils 62, der Sicherheitsstift 20 ist im Begriff, mit dem Horn 40 in Berührung zu geraten. Ein Zahn 52b des grossen Hemmungsrades 52 befindet sich in Abstützung auf der Ruheebene AB.

Indem die Doppelrolle 10 mit der Unruh weiterdreht, stützt sich der Steuerstift der Rolle 20 am Horn 40 ab und der Anker 22 wird geschwenkt. Die Eingangspalette 32 löst sich aus ihrem Eingriff am Zahn 52b zunächst unter Herausgleiten der Ebene AB, bei leichtem Rücklauf des Hemmungsrades 48, und dann der Ebene BC, durch deren oben beschriebene, besondere Form jeglicher Rücklauf während dieser Bewegungsphase vermeidbar ist. Wenn der Zahn 52b die Palettenspitze C erreicht, erfolgt wegen der besonderen Formgebung der Ebene CD keinerlei Impuls auf die Eingangspalette. Das Hemmungsrad 48 fällt im Gegenteil direkt durch, bzw. dreht frei weiter bis ein um drei Zähne vom Zahn 52b entfernter Zahn 52e mit der Ausgangspalette 34 in Berührung gerät.

Hiermit liegt die in der Abbildung 2 dargestellte Situation vor : der Ankerstab 26 des Ankers 22 wird am Anschlag 60 abgestützt. Der Zahn 52e steht mit der Ruheebene EF der Ausgangspalette 34 in Berührung und übt eine Zugkraft aus, die dahin wirkt, den Ankerstab 26 gegen den Anschlag 60 zu drücken.

Der Winkel, den das Hemmungsrad 48 zwischen Auslösungsbeginn und seinem Aufhalten durch die Ausgangspalette durchläuft, wird Fallwinkel genannt und liegt in der Grössenordnung von drei Grad.

Der Anker 22 verharrt regungslos und das Hemmungsrad 48 ist durch seine Abstützung auf der Ausgangspalette 34 gesperrt. Während dieser Zeit durchlaufen die Unruh und die Doppelrolle 10 einen zusätzlichen, ansteigenden Bogen bis zur Beendung ihrer Halbschwingung, worauf sie einen die nächste Halbschwingung einleitenden, absteigenden Bogen bzw. die Ruhephase angehen. Der rollenseitige Steuerstift 20 gerät alsdann in Berührung mit dem Horn 38 und bewirkt die Schwenkung des Ankers 22 in der durch den Pfeil 64 der Abbildung 2 angegebenen Richtung, wodurch zunächst ein leichter Rücklauf des Hemmungsrades 48 und daraufhin die Auslösung des Zahnes 52e durch die Ausgangspalette 34 verursacht werden. Das hiermit freigegebene Rad 48 dreht erneut im Uhrzeigersinn weiter.

Ein Zahn 54a des kleinen Hemmungsrades 54 gerät alsdann in Berührung mit der Ebene Hl der Impulspalette 46. Es beginnt die Impulsphase, wobei das Hemmungsrad 48 der Unruh Energie zuführt, um deren Schwingung zu unterhalten, und zwar über den Anker 22 und insbesondere das Horn 40, welches mit dem Steuerstift 20 zusammenarbeitet. Besonders vorteilhaft ist dabei die im Moment des Impulsbeginns gegebene Ausrichtung der Impulsebene Hl der Palette 46 mit der Zentrumslinie.

Das Hemmungsrad 48 setzt seine Drehung fort, wobei die Auslösung der Impulspalette 46 erfolgt, und dreht frei weiter bis ein um vier Zähne vom Zahn 52e entfernter Zahn 52a die Ruheebene AB der Eingangspalette 32 berührt. Der Anker 22 wird geschwenkt und der Zahn 52a gleitet auf der Ebene AB bis der Ankerstab 26 am Anschlag 58 anstösst. In einer zweiten Ruhephase durchlaufen die Unruh und die Doppelrolle 10 einen neuen zusätzlichen ansteigenden Bogen bis zur Beendung ihrer zweiten Halbschwingung, worauf sie einen die nächste Halbschwingung einleitenden absteigenden Bogen angehen und ein neuer Zyklus wie der eben beschriebene beginnt.

Diese Umsetzung bietet mehrfache Vorteile. An erster Stelle ist die Tatsache zu erwähnen, dass die Impulsebene Hl der Palette 46 zum Anfangszeitpunkt des Impulses mit der Zentrumslinie ausgerichtet ist und damit optimale Reibungsbedingungen zwischen der Palette 46 und den Zähnen des kleinen Hemmungsrades 54 entstehen.

Dank dem Umstand, dass es sich bei der soeben beschriebenen Hemmung um einen Typ mit verlorener Halbschwingung handelt, weist diese Hemmung einen vom rollenseitigen Steuerstift 20 während des Impulses durchlaufenen Impulswinkel γ auf, der symmetrisch zur Zentrumslinie aufgeteilt ist, wodurch der Isochronismus-Fehler beträchtlich vermindert wird.

Weiter sind der in der Abbildung 2 dargestellte Impulswinkel α des Ankers 22 und β des Hemmungsrades 48 im Verhältnis zu den üblichen Werten gross, mit einem üblicherweise zwischen acht und zehn Grad liegenden α-Wert von 12 Grad, resp. bei ca. zehn Grad liegenden β-Wert von 19 Grad. Der Wirkungsgrad der Hemmung wird hierdurch merklich erhöht.

Schliesslich ist die grosse Länge des Ausgangsarms 30 zu erwähnen, der zwei Teilungen des grossen Hemmungsrades 48 umfasst, wodurch eine sehr weit von der Ankerdrehachse 24 entfernte Fallsteuerung des Hemmungsrades 48 durch die Ausgangspalette 34 ermöglicht wird. Die Genauigkeit dieser Bewegung wird hier durch verbessert und die Palette 34 braucht nicht tief in die Verzahnung einzugreifen, um die Drehung des Rades 48 wirksam aufzuhalten. Die zwischen diesen beiden Teilen ausgeübten mechanischen Belastungen, und demzufolge deren Verschleiss, werden somit verringert. Gewiss wird die Trägheit des Ankers durch dessen grössere Masse erhöht, aber die durch die Formgebung des Arms erbrachte Verbesserung gleicht diesen Nachteil weitgehend aus.

## Patentansprüche

1. Hemmung eines Uhrwerk für Uhr mit einem Gestell und einer Unruh, die zu beiden Seiten eines Totpunkts einer Achse (12) schwingt, die auf besagten Gestell aufgesetzt und so ausgerichtet ist, dass sie die Bewegung der besagten Unruh unterstützt:
- mit einer Platte, die fest mit der Achse (12) der Unruh verbunden ist,
- einem Anker (22), der drehbar um die Achse (24) auf dem Gestell aufgesetzt ist und abwechselnd von einer ersten Ruheposition in eine zweite Ruheposition wechseln kann, in denen er sich jeweils gegen die Anschläge des Gestells stützt und der aus einem:
■ Stab (26), der mit der Platte (10) zusammenwirkt,
■ aus einem Eingangsarm (28) mit einer Eingangspalette (32),
■ aus einem Ausgangsarm (30) mit einer Ausgangspalette (34), wobei die besagten Arme in einer ersten Ebene ausgerichtet sind und gemeinsam einen stumpfen Winkel bilden, und
■ einem Impulsarm (44), der quer zum Eingangsarm (28) und Ausgangsarm (30) in einer zweiten Ebene ausgerichtet ist und über eine Impulspalette (46) verfügt, die mit einer Impulsebene versehen ist, gebildet ist,
wobei die Arme und der Stab fest miteinander verbunden sind, und
- ein Hemmungsrad (48), das um eine Achse (50) drehbar auf dem Gestell montiert ist und der Wirkung eines Drehmoments unterliegt und aus zwei koaxialen und übereinanderliegenden Zahnrädern besteht, von denen das Erste in der ersten Ebene ausgerichtet ist und mit den Eingangs- und Ausgangspaletten zusammenwirkt und das Zweite in der zweiten Ebene ausgerichtet ist und mit der Impulspalette zusammenwirkt, um die Impulsenergie des Hemmungsrads über den Anker weiterzugeben,
**dadurch gekennzeichnet, dass** die Ausgangspalette, die Impulspalette und die beiden Verzahnungen so angeordnet sind, dass die besagte Impulsebene bei Beginn des Impulses eindeutig an der Zentrumslinie, welche die Drehachsen der Unruhe und des Ankers verbindet, ausgerichtet ist.

2. Hemmung nach Anspruch 1, **dadurch gekennzeichnet, dass** das Hemmungsrad an der Zentrumslinie ausgerichtet ist, und dass die Oberfläche der besagten Eingangspalette (32), die mit der ersten Verzahnung zusammenwirkt, in ihrem an ihren Befestigungspunkt angrenzenden Bereich eine eindeutig ebene Oberfläche aufweist, die so ausgerichtet ist, dass die Kraft, die dort durch den Druck des Zahnrads entsteht, die Zentrumslinie zwischen den Drehachsen des Hemmungsrad und des Ankers neben der Ankerachse trennt.

3. Hemmung nach Anspruch 1 oder nach Anspruch 2, **dadurch gekennzeichnet, dass** die Oberfläche der besagten Eingangspalette (32), die mit der ersten Verzahnung zusammenwirkt, unter anderem im an die Ruheoberfläche angrenzenden Bereich bis hin zum freien Ende über eine Freigabefläche verfügt, die einen zylindrischen Anteil aufweist, dessen Mitte sich auf der Achse des besagten Ankers (24) befindet.

4. Hemmung nach Anspruch 3, **dadurch gekennzeichnet, dass** die Oberfläche der besagten Ausgangspalette, die mit dem ersten Zahnrad zusammenwirkt, aus einer eindeutig ebenen Ruheoberfläche besteht und so ausgerichtet ist, dass die Kraft, die dort durch den Druck der Verzahnung entsteht, in der Umgebung der Ankerachse die Zentrumslinie trennt, welche die drehbaren Achsen des Rads und Ankers über die Ankerachse hinaus in Richtung der Unruh verbindet.

5. Hemmung nach Anspruch 1, **dadurch gekennzeichnet, dass** der Impulsarm, die Impulspalette, die kleine Verzahnung des Hemmrads und die Platte so ausgerichtet sind, dass der von der Unruh während dem Impuls durchlaufene Winkel symmetrisch zum Totpunkt ausgerichtet ist.

6. Hemmung nach Anspruch 1, **dadurch gekennzeichnet, dass** die Eingangs- und Ausgangspaletten das besagte Hemmungsrad in einem Winkel umgeben, der mindestens drei Schritten der besagten Verzahnungen entspricht.

7. Hemmung nach Anspruch 1, **dadurch gekennzeichnet, dass** das erste Zahnrad einen größeren Durchmesser hat als das Zweite.

8. Hemmung nach Anspruch 6, **dadurch gekennzeichnet, dass** das Hemmungsrad unter anderem über einen Trieb verfügt und **dadurch**, dass die besagten Zahnräder aus zwei Flächen bestehen, die fest auf diesen Trieb aufgesetzt sind.

9. Hemmung nach Anspruch 1, **dadurch gekennzeichnet, dass** die Verzahnungen der besagten Zahnräder spitz sind und über ihre Spitzen mit den besagten Palettenoberflächen zusammenwirken.

## Claims

1. Escapement of a clockwork of a clock comprising a frame and a balance wheel, which oscillates to both sides of a dead centre point of an axis (12), which is attached on said frame and which is aligned in such a manner that it maintains the movement of said balance wheel:
- comprising a plate, which is fixedly connected with the axis (12) of the balance wheel,
- comprising an anchor (22), which is attached on the pallet face, so as to be rotatable about the axis (24) and which can change alternately from a first locking position into a second locking position, in which positions said anchor (22) supports itself against the respective stops of the frame and is configured from:
• a bar (26), which interacts with the plate (10),
• an entry arm (28) comprising an entry pallet (32),
• an exit arm (30) comprising an exit pallet (34), whereby said arms are aligned in a first plane and together form an obtuse angle, and
• an impulse arm (44), which is aligned diagonally to the entry arm (28) and to the exit arm (30) in a second plane, and which comprises an impulse pallet (46), which is provided with an impulse plane,
whereby the arms and the bar are fixedly connected with one another, and
- comprise an escapement wheel (48), which is mounted on the frame so as to be rotatable about an axis (50), and which is subject to the effect of a torque, and which consists of two coaxial toothed wheels located on top of one another, the first of said coaxial toothed wheels is aligned in the first plane and interacts with the entry and exit pallets, and the second of said coaxial toothed wheels is aligned in the second plane, and interacts with the impulse pallet, so as to pass on the impulse energy of the escapement wheel via the anchor,
**characterized in that** the exit pallet, the impulse pallet, and the two toothings are disposed in such a manner that, at the onset of the impulse, said impulse plane is clearly aligned at the centre line, which connects the rotational axes of the balance wheel and of the anchor.

2. Escapement according to Claim 1, **characterized in that** the escapement wheel is aligned at the centre line and **in that** the surface of said entry pallet (32), which interacts with the first toothing, encompasses, in the region abutting on its attachment point, a clearly plane locking surface, which is aligned in such a manner that the force, which is created there by the pressure of the toothed wheel, separates the centre line between the rotational axes of the escapement wheel and of the anchor next to the anchor axis.

3. Escapement according to Claim 1 or according to Claim 2, **characterized in that** the surface of said entry pallet (32), which interacts with the first toothing, comprises, inter alia, a free surface, in the region abutting on the dead surface up to the free end, said free surface encompassing a cylindrical part, the centre of which is located on the axis of said anchor (24).

4. Escapement according to Claim 3, **characterized in that** the surface of said exit pallet, which interacts with the first toothed wheel, consists of a clearly plane dead surface and is aligned in such a manner that the force, which is created there by the pressure of the toothing, separates the centre line in the vicinity of the anchor axis, said centre line connecting the rotatable axes of the wheel and of the anchor beyond the anchor axis in the direction of the balance wheel.

5. Escapement according to Claim 1, **characterized in that** the impulse arm, the impulse pallet, the small toothing of the escapement wheel, and the plate are aligned in such a manner that the angle passed through by the balance wheel during the impulse is aligned symmetrically to the dead centre.

6. Escapement according to Claim 1, **characterized in that** the entry and exit pallets surround said escapement wheel at an angle, which corresponds to at least three pitches of said toothings.

7. Escapement according to Claim 1, **characterized in that** the first toothed wheel has a greater diameter than the second toothed wheel.

8. Escapement according to Claim 6, **characterized in that** the escapement wheel has a drive, inter alia, and **in that** said toothed wheels consist of two surfaces, which are fixedly attached on said drive.

9. Escapement according to Claim 1, **characterized in that** the toothings of said toothed wheels are pointy and **in that** said toothings interact with said pallet surfaces via their tips.

## Revendications

1. Echappement pour mouvement de pièce d'horlogerie du type comportant un bâti et un balancier oscillant de part et d'autre d'un point mort sur un axe (12) monté sur le bâti, agencé pour entretenir le mouvement dudit balancier et comprenant :
- un plateau monté solidaire sur l'axe (12) du balancier,
- une ancre (22), montée pivotante sur le bâti autour d'un axe (24) et susceptible de passer alternativement d'une première position de repos à une deuxième position de repos, dans lesquelles elle est en appui contre des butées du bâti, et formée :
■ d'une baguette (26) qui coopère avec le plateau (10),
■ d'un bras d'entrée (28) comportant une palette d'entrée (32),
■ d'un bras de sortie (30) comportant une palette de sortie (34), lesdits bras étant disposés dans un premier plan et formant ensemble un angle obtus, et
■ d'un bras d'impulsion (44) disposé transversalement par rapport aux bras d'entrée (28) et de sortie (30) dans un deuxième plan et comportant une palette d'impulsion (46) dotée d'un plan d'impulsion,
lesdits bras et la baguette étant rigidement solidaires les uns des autres, et
- un mobile d'échappement (48), pivotant sur le bâti autour d'un axe (50) sous l'effet d'un couple moteur, et composé de deux roues coaxiales et superposées, une première, disposée dans le premier plan et coopérant avec les palettes d'entrée et de sortie, et une seconde disposée dans le deuxième plan et coopérant avec la palette d'impulsion pour transmettre l'énergie d'une impulsion du mobile au balancier par l'intermédiaire de l'ancre,
**caractérisé en ce que** la palette de sortie, la palette d'impulsion et les deux dentures sont agencées de manière à ce que, au début de l'impulsion, ledit plan d'impulsion se trouve clairement aligné sur la ligne des centres reliant les axes de pivotement du balancier et de l'ancre.

2. Echappement selon la revendication 1, **caractérisé en ce que** la roue d'échappement est alignée sur la ligne des centres et **en ce que** ce que la surface de ladite palette d'entrée (32) coopérant avec la première denture comprend, dans sa partie voisine de son point de fixation, une surface de repos clairement plane et orientée de manière à ce que la force qu'y engendre la pression de la denture coupe la ligne des centres reliant les axes de pivotement de la roue et de l'ancre entre ces deux axes, au voisinage de l'axe de l'ancre.

3. Echappement selon l'une des revendications 1 et 2, **caractérisé en ce que** la surface de ladite palette d'entrée (32) coopérant avec la première denture comprend, en outre, attenante à la surface de repos et s'étendant jusqu'à son extrémité libre, une surface de dégagement qui présente une portion cylindrique dont le centre se trouve sur l'axe de ladite ancre (24).

4. Echappement selon la revendication 3, **caractérisé en ce que** la surface de ladite palette de sortie coopérant avec la première denture est constituée d'une surface de repos clairement plane et orientée de manière à ce que la force qu'y engendre la pression de la denture coupe la ligne des centres reliant les axes de pivotement de la roue et de l'ancre au-delà de l'axe de l'ancre en direction du balancier, au voisinage de l'axe de l'ancre.

5. Echappement selon la revendication 1, **caractérisé en ce que** le bras d'impulsion, la palette d'impulsion, la deuxième denture du mobile d'échappement et le plateau sont agencés de manière à ce que l'angle parcouru par le balancier pendant l'impulsion soit réparti symétriquement par rapport au point mort.

6. Echappement selon la revendication 1, **caractérisé en ce que** les palettes d'entrée et de sortie embrasse ledit mobile sur un angle au moins égal à trois pas desdites dentures.

7. Echappement selon la revendication 1, **caractérisé en ce que** la première denture est de plus grand diamètre que la deuxième denture.

8. Echappement selon la revendication 6, **caractérisé en ce que** ledit mobile d'échappement comporte, en outre, un pignon et **en ce que** lesdites dentures sont constituées de deux planches montées rigidement sur ledit pignon.

9. Echappement selon la revendication 1, **caractérisé en ce que** les dents desdites dentures sont pointues et **en ce qu'**elles coopèrent par leurs pointes avec lesdites surfaces des palettes.
